# EUROPÄISCHE PATENTSCHRIFT

(11) **EP 3 947 872 B1**
(45) Veröffentlichungstag und Bekanntmachung des Hinweises auf die Patenterteilung: **03.01.2024**
(21) Anmeldenummer: 20716169.6
(22) Anmeldetag: 09.03.2020
(51) Int. Cl.: E05B 81/16

(54) **SCHLOSS FÜR EIN KRAFTFAHRZEUG**
LOCK FOR A MOTOR VEHICLE
SERRURE POUR VÉHICULE À MOTEUR

(30) Priorität: 29.03.2019 DE 102019108252
(43) Veröffentlichungstag der Anmeldung: 09.02.2022
(73) Patentinhaber: Kiekert AG, 42579 Heiligenhaus (DE)
(72) Erfinder: FUCHS, Carsten, 45239 Essen (DE); HANDKE, Armin, 47269 Duisburg (DE); OCHTROP, Matthias, 46284 Dorsten (DE)
(86) Internationale Anmeldenummer: PCT/DE2020/100161
(87) Internationale Veröffentlichungsnummer: WO 2020/200354

(56) Entgegenhaltungen:
- WO-A2-01/88314
- WO-A2-02/055816
- DE-A1-102014 001 160
- DE-A1-102015 118 860
- DE-A1-102016 102 882
- DE-A1-102017 105 657

## Beschreibung

Die Erfindung betrifft ein Schloss für ein Kraftfahrzeug, insbesondere ein Seitentürschloss, aufweisend ein Gesperre mit einer Drehfalle und mindestens einer Sperrklinke, einem Auslösehebel, wobei mittels des Auslösehebels das Gesperre entsperrbar ist, einem Betätigungshebel und einem zwischen dem Auslösehebel und dem Betätigungshebel angeordneten Kupplungshebel, wobei der Auslösehebel mittels des Betätigungshebels unter Zuhilfenahme des Kupplungshebels betätigbar ist, und wobei eine Auslenkung des Kupplungshebels mittels eines Magneten steuerbar ist.

In heutige Kraftfahrzeuge werden mehr und mehr Insassensicherungssysteme integriert, die die Nutzer der Fahrzeuge im Falle eines Unfalls schützen. Dabei können die Sicherheitssysteme unmittelbar in das Schloss bzw. Schließsystem des Kraftfahrzeugs integriert sein. Somit entfallen zusätzliche Systeme, die beispielsweise im Türgriff angeordnet sein können. Dem Schloss kommt somit eine weitere Funktion zu, nämlich die, ein unbeabsichtigtes Öffnen des Schlosses auch im Falle eines Unfalls zu verhindern. Dies kann beispielsweise dann auftreten, wenn beispielsweise ein Türgriff durch einen Impuls aus einem Unfall betätigt wird, so dass eine Öffnungsbewegung vom Türgriff auf das Schließsystem übertragen wird. Um in diesem Falle ein unbeabsichtigtes Öffnen des Schlosses zu verhindern, sind integrierte Sicherungssysteme bekannt geworden. Durch die Integration von Funktionen, die in das Schloss integriert sind, kann die Anzahl der zur Erzielung einer hohen Sicherheit notwendigen Bauteile reduziert werden.

In ein Schloss für ein Kraftfahrzeug werden üblicherweise Gesperre eingebaut, die aus einer Drehfalle und zumindest einer Sperrklinke bestehen. Das Gesperre im Schloss wirkt dabei mit einem Schlosshalter zusammen, der entweder an der Karosserie des Kraftfahrzeugs oder der Tür, Klappe, Schiebetür, etc. befestigt ist. Die Relativbewegung zwischen Schlosshalter und Drehfalle bewirkt dabei, dass die Drehfalle verschwenkt wird, wobei gleichzeitig die Sperrklinke zumeist federvorgespannt mit der Drehfalle in Eingriff gelangt. Je nach Ausführungsform gibt es ein- oder zweistufige Gesperre, die dann eine Vorrast- und/oder eine Hauptrastposition aufweisen. Die Sperrklinke wird dabei bevorzugt federvorgespannt mit der Drehfalle in Eingriff gebracht. Zum Entsperren, das heißt zum Lösen der Sperrklinke von der Drehfalle, wird ein Auslösehebel eingesetzt. Dabei wird die Sperrklinke derart vom Auslösehebel beaufschlagt, dass die Sperrklinke außer Eingriff mit der Drehfalle gelangt und die Drehfalle sich von der Rastposition in eine Öffnungsposition hineinbewegt. Die Bewegung der Drehfalle erfolgt hierbei zumeist mittels eines Federelements und/oder aufgrund einer Zugbelastung, die aus dem Schlosshalter in Kombination mit der Türdichtung resultiert.

Zum Betätigen des Auslösehebels wird ein Betätigungshebel eingesetzt. Der Betätigungshebel kann beispielsweise ein Innenbetätigungshebel oder ein Außenbetätigungshebel sein. Mit Hilfe des Betätigungshebels wird der Auslösehebel bewegt und das Gesperre entsperrt.

Aus der DE 20 2013 104 118 U1 ist ein Kraftfahrzeugtürschloss bekannt geworden, das mit einer Massenträgheitssperre versehen ist. Das Kraftfahrzeugschloss umfasst eine Verriegelungsanordnung, die mit einem Steuerhebel und einem Kupplungselement ausgestattet ist. Dabei ist das Kupplungselement mit einer Federanordnung ausgelegt. Bei einem unbetätigten Betätigungshebel verriegelt die Verriegelungsanordnung bzw. wird erst bei einer Betätigung des Betätigungshebels federgetrieben entriegelt. Kommt es bei der Betätigung des Betätigungshebels zu einer Betätigungsgeschwindigkeit, die oberhalb einer vorbestimmten Grenzgeschwindigkeit liegt, so sorgt die Massenträgheit des Steuerhebels dafür, dass die Betätigung des Betätigungshebels verzögert erfolgt.

Aus der DE 10 2014 001 490 A1 ist ein massenträgheitsbasiertes Betätigungssystem für einen Auslösehebel bekannt geworden. Dabei wirkt der Betätigungshebel mit einem Kupplungshebel zusammen, der schwenkbewegblich auf dem Auslösehebel montiert ist. Dabei greift einer auf dem Betätigungshebel sitzende Feder auf den Kupplungshebel ein und ermöglicht somit, dass der Kupplungshebel bei einer Betätigung des Betätigungshebels einkuppelt. Im eingekuppelten Zustand lässt sich das Gesperre mittels des Auslösehebels entsperren. Zusätzlich ist ein Verriegelungshebel vorgesehen, mittels dem der Kupplungshebel wie auch im Falle eines trägheitsbedingten Unfalls auskuppelbar ist.

Ein weiteres massenträgheitsbasiertes Schließsystem mit einem separaten Massenträgheitselement ist aus der DE 10 2014 002 581 A1 bekannt geworden. Ein Kupplungshebel ist auf einem Betätigungshebel montiert und liegt federvorgespannt in einer Position, bei der der Kupplungshebel nach einem Betätigen des Betätigungshebels in Eingriff mit dem Auslösehebel gelangt. Im Falle einer Überschreitung einer Grenzgeschwindigkeit der Betätigung des Betätigungshebels wirkt ein Sperrhebel auf das Kupplungsglied, so dass das Kupplungsglied außer Eingriff mit dem Auslösehebel gelangt. Der Sperrhebel wiederum liegt federvorgespannt am Auslösehebel an und kann der Bewegung des Betätigungshebels folgen, wenn der Betätigungshebel mit einer normalen Betätigungsgeschwindigkeit betätigt wird. Im Falle eines Unfalls und somit einer überhöhten Geschwindigkeit des Betätigungshebels kann der Steuerhebel durch den mit dem Steuerhebel in Eingriff befindlichen Massenträgheitselement der Bewegung des Betätigungshebels nicht folgen, wobei eine Bewegung des Kupplungshebels erfolgt. Der Steuerhebel bewirkt, dass der Kupplungshebel ausgelenkt wird. Bei einem starken Impuls, wie er beispielsweise bei einem Unfall auftritt, wird das Schloss an einem unbeabsichtigten Öffnen gehindert.

Zusätzlich ist mittels der DE 10 2014 002 581 A1 ein Verriegeln des Schlosses ermöglichbar. Ein Verriegeln des Auslösemechanismusses für das Schloss kann hierbei dadurch erfolgen, dass beispielsweise das Massenträgheitselement im ausgelenkten Zustand, indem der Steuerhebel mit dem Kupplungshebel in Eingriff ist, fixiert wird, so dass auch bei einem weiteren Betätigen des Betätigungshebels kein Entsperren des Gesperres erfolgen kann.

Beim Stand der Technik entsprechend der DE 10 2015 118 860 A1 geht es um ein Schloss für ein Kraftfahrzeug mit einem Gesperre mit einer Drehfalle und einer Sperrklinke, einem Auslösehebel, wobei mittels des Auslösehebels das Gesperre entsperrbar ist, einem Betätigungshebel und einem zwischen dem Auslösehebel und dem Betätigungshebel angeordneten Kupplungshebel, wobei der Auslösehebel mittels des Betätigungshebels und mittels des Kupplungshebels betätigbar ist. Der Kupplungshebel kann hierbei derart gesteuert werden, dass durch ein Fixieren eines Steuerhebels ein Verriegeln des Schlosses ermöglichbar ist.

Im Rahmen der gattungsbildenden Lehre nach der DE 10 2016 102 882 A1 geht es um ein Kraftfahrzeugschloss mit einer elektromagnetischen Kupplung. Dazu verfügt das Kraftfahrzeugschloss über eine Auslöseeinrichtung zum Entrasten eines Gesperres mit einem Schaltelement. Dabei ist das Kraftfahrzeugschloss so beschaffen, dass das Schaltelement in eine Kuppelstellung zum Schließen einer Betätigungskette und in eine Entkuppelstellung zum Unterbrechen der Betätigungskette gebracht werden kann.

Außerdem ist eine Halteeinrichtung vorgesehen, die so beschaffen ist, dass das Schaltelement in der Kuppelstellung und/oder Entkuppelstellung durch die Halteeinrichtung gehalten wird. Mithilfe eines oder zwei Elektromagneten lässt sich das Schaltelement wahlweise in die Kuppelstellung oder die Entkuppelstellung bewegen. Hierzu ist eine Steuerung zum Bestromen des oder der Elektromagneten entsprechend konfiguriert.

Ein vergleichbarer Stand der Technik ist Gegenstand der DE 102014 001 160 A1. In diesem Fall wird ein Umschaltaktuator zur Beaufschlagung eines Kupplungshebels beschrieben. Der Umschaltaktuator kann im Rahmen einer Variante mit einem magnetischen Antrieb ausgerüstet werden.

Die aus dem Stand der Technik bekannten Systeme bedingen zumeist konstruktiv aufwändige Schließsysteme oder basieren auf einem Einsatz eines Federelements, was aber wiederum einerseits kostenintensiv und andererseits an die Werkstoffeigenschaften der Federelemente gebunden ist. Hier setzt die Erfindung an.

Aufgabe der Erfindung ist es, ein verbessertes Kraftfahrzeugschloss bereitzustellen. Insbesondere ist es Aufgabe der Erfindung, ein reaktionsschnelles, konstruktiv einfaches und mit einer hohen Funktionalität ausgestattetes Kraftfahrzeugschloss bereitzustellen. Die Lösung der Aufgabe erfolgt erfindungsgemäß durch die Merkmale des unabhängigen Patentanspruchs 1. Vorteilhafte Ausgestaltungen der Erfindung sind in den Unteransprüchen angegeben.

Gemäß dem Patentanspruch 1 wird die Aufgabe der Erfindung dadurch gelöst, dass ein Schloss für ein Kraftfahrzeug, insbesondere ein Seitentürschloss, bereitgestellt wird, aufweisend ein Gesperre mit einer Drehfalle und mindestens einer Sperrklinke, einen Auslösehebel, wobei mittels des Auslösehebels das Gesperre entsperrbar ist, einen Betätigungshebel und einem zwischen dem Auslösehebel und dem Betätigungshebel angeordneten Kupplungsmittel, insbesondere einem Kupplungshebel, wobei der Auslösehebel mittels des Betätigungshebels und mittels des Kupplungshebels betätigbar ist und wobei ein Kuppeln, insbesondere eine Auslenkung des Kupplungshebels mittels eines Magneten steuerbar ist, in welchem der Magnet in Bezug auf eine Auslösehebelkette für das Gesperre, einen Steuerhebel und/oder ein Massenträgheitselement ausrichtbar im Kraftfahrzeugschloss aufgenommen ist, wobei der Kupplungshebel, der Steuerhebel und/oder das Massenträgheitselement zumindest bereichsweise einen mit dem Magneten zusammenwirkenden Werkstoff aufweisen.

Durch den erfindungsgemäßen Aufbau des Kraftfahrzeugschlosses ist nun die Möglichkeit geschaffen, ein Verriegeln des Kraftfahrzeugschlosses mit sehr schnellen Reaktionszeiten zu realisieren und gleichzeitig die Möglichkeit geschaffen, ein Sicherungssystem in das Schloss zu integrieren, welches den Auslösemechanismus unterbricht und somit ein unbeabsichtigtes Öffnen des Kraftfahrzeugschlosses verhindert. Durch das Einfügen eines Magneten, der mit dem Kupplungshebel zusammenwirkt, kann der Kupplungshebel derart gesteuert werden, dass ein Öffnen des Gesperres ermöglicht, aber auch ein Öffnen des Gesperres verhinderbar ist. Der Magnet wirkt dabei mit dem Kupplungshebel zusammen und kann den Kupplungshebel derart steuern, dass ein Eingreifen zwischen dem Betätigungshebel und dem Auslösehebel ermöglichbar oder eben unterbindbar ist. Mittels des Magneten kann somit ein Verriegeln oder Entriegeln des Schlosses eingestellt werden. Somit kann mit konstruktiv einfachsten Mitteln ein Ver- und Entriegeln ermöglicht werden.

Auch wenn hier bevorzugt ein Kupplungshebel als eine bevorzugte Ausführungsform genannt ist, so kann das Kupplungsmittel auch in einer alternativen Ausführung ausgeführt sein. So kann das Kupplungsmittel zum Beispiel auch als Schieber, als Federelement oder scheibenförmig ausgeführt sein, wobei mittels des Kupplungsmittels der Betätigungshebel mit dem Auslösehebel kuppelbar ist.

Das Schloss für ein Kraftfahrzeug umfasst auch solche Schlösser, die zum Beispiel in Schiebetüren, Heckklappen, Seitentüren oder Abdeckungen, wie beispielsweise eine Verdeckhaube, zum Einsatz kommen. Dabei umfasst das Schloss üblicherweise ein Gesperre bestehend aus einer Drehfalle und mindestens einer Sperrklinke. Das Gesperre kann dabei mit einer Vorrast und/oder einer Hauptrast ausgebildet sein,
wobei ein oder zwei Sperrklinken auch in unterschiedlichen Ebenen zum Einsatz kommen können.

Ein Auslösehebel ist der Hebel, der unmittelbar auf das Gesperre einwirkt. Dabei wirkt der Auslösehebel auf die Sperrklinke und löst die Sperrklinke aus dem Eingriff mit der Drehfalle. Zwischen dem Betätigungshebel und dem Auslösehebel wirkt der Kupplungshebel. Bei einem Betätigen des Betätigungshebels und zum Beispiel des Außenbetätigungshebels, kommt der Kupplungshebel mit dem Auslösehebel in Kontakt und ermöglicht somit ein Betätigen des Auslösehebels, wodurch das Gesperre entsperrbar ist.

In einer Ausgestaltungsvariante der Erfindung ist der Kupplungshebel mittels eines Steuerhebels, insbesondere mittels einer Steuerkurve des Steuerhebels, führbar. Der Einsatz eines Steuerhebels ermöglicht eine vorteilhafte Steuerung des Kupplungshebels. Der Steuerhebel hält den Kupplungshebel beispielsweise in einer Eingriffsposition mit dem Auslösehebel, wenn das Schloss in einem unbetätigten Zustand vorliegt. Wird der Betätigungshebel bewegt, gelangt somit der Kupplungshebel mit dem Auslösehebel in Eingriff. Dabei sind Betätigungshebel und Steuerhebel mittels eines Federelements verbunden, wodurch der Steuerhebel der Bewegung des Betätigungshebels folgt.

Ist eine Bewegung des Steuerhebels mittels des Magneten steuerbar, insbesondere unterbindbar, so ergibt sich eine weitere Ausgestaltungsvariante der Erfindung. Wird der Betätigungshebel mit einer überhöhten Geschwindigkeit betätigt, so würde der Betätigungshebel unabhängig vom Steuerhebel betätigt, wobei der Steuerhebel den Kupplungshebel auslenkt und der Kupplungshebel freiläuft. Freilaufen meint, dass der Kupplungshebel nicht mit dem Auslösehebel in Eingriff gelangt. Diese Art der Steuerung des Eingriffs des Kupplungshebels ist abhängig von Federkonstante und bedingt gleichzeitig den Nachteil, dass bei einem wiederholten Betätigen des Betätigungshebels, wie es beispielsweise bei Unfällen auftritt, der Betätigungshebel immer zuerst seine Grenzgeschwindigkeit erreichen muss. Wird nun erfindungsgemäß der Steuerhebel mittels des Magneten festgehalten, so kann eine Zwangsführung des Kupplungshebels erzielt werden. Durch das magnetische Halten des Steuerhebels kann somit ein Betätigen des Auslösehebels unterbunden werden.

Erfindungsgemäß ergeben sich gleich mehrere Vorteile für das Kraftfahrzeugschloss. Wird mittels des Magneten der Steuerhebel und somit das Einkuppeln des Kupplungshebels in den Auslösehebel unterbunden, so kann ein Verriegeln des Schlosses erzielt werden. Wird der Steuerhebel vom Magneten gehalten, so wird die Auslösehebelkette unterbrochen und das Schloss liegt verriegelt vor. Als weiterer Vorteil kann mittels des Magneten eine Crashsicherung, das heißt eine Unfallsicherung erzielt werden. Liegt das Schloss in einem unverriegelten Zustand vor und es kommt zu einem Impuls auf das Kraftfahrzeug, wie er beispielsweise bei einem Unfall auftritt, so könnte das Schloss mittels einer Bewegung zum Beispiel eines Innenbetätigungshebels geöffnet werden. Das Öffnen des Schlosses im Falle eines Unfalls könnte schwerwiegende Nachteile für die Insassen haben. Wird nun im Falle des Unfalls der Steuerhebel mittels des Magneten gehalten und somit in seiner Position gesichert, so kann eine Crashsicherung erzielt werden. In vorteilhafter Weise kann dabei auch eine zeitliche Steuerung des magnetischen Haltens erfolgen, so dass auch dem Unfall nachgeordnete Bewegungen, die auch als Boundsen bezeichnet werden, eliminiert werden, wobei der Steuerhebel erst nach einer gewissen, zum Beispiel mittels der Steuerung vorgebbaren Zeitspanne magnetisch freigegeben wird.

In einer weiteren Ausgestaltungsvariante steht der Steuerhebel mit einem Massenträgheitselement in Wirkverbindung. Der Steuerhebel steht mittels eines Federelements mit dem Betätigungshebel im Eingriff. Der Steuerhebel folgt der Bewegung des Betätigungshebels mittels der zwischen dem Steuerhebel und dem Betätigungshebel angeordneten Federelement. Wirkt nun ein Massenträgheitselement auf den Steuerhebel, so kann die Grenzgeschwindigkeit, bei der sich der Betätigungshebel von der Betätigung des Steuerhebels löst, beeinflusst werden. Insbesondere kann im Falle eines Unfalls das Massenträgheitselement einem Impuls auf das Kraftfahrzeug entgegenwirken und den Steuerhebel in seiner Ausgangsstellung halten. In vorteilhafter Weise kann der Steuerhebel dabei in einer Steuerkurve des Massenträgheitselements geführt sein. Die Führung zwischen Steuerhebel und Massenträgheitselement kann dabei so ausgeführt sein, dass der Steuerhebel in einer Ausgangsstellung in einen möglichst geringen Radius vom Abstand eines Drehpunkts des Massenträgheitselements eingreift. Somit steht zu Beginn der Bewegung des Steuerhebels ein großes Massenträgheitselement dem Steuerhebel entgegen. Bei einer Bewegung des Steuerhebels bewegt sich der Steuerhebel entlang der Steuerkurve im Massenträgheitselement nach radial außen, so dass sich die dem Steuerhebel entgegenstehende Massenträgheit verringert. Somit kann in vorteilhafter Weise die Massenträgheit in Abhängigkeit der Bewegung des Steuerhebels eingestellt und in vorteilhafter Weise ausgenutzt werden.

Erfindungsgemäß ist der Magnet in Bezug auf die Auslösehebelkette, den Steuerhebel und/oder das Massenträgheitselement ausrichtbar im Kraftfahrzeug-Schloss aufgenommen. Wird beispielsweise ein Dauermagnet im Kraftfahrzeugschloss eingesetrt, und ist Dauermagnet in Bezug auf die Betätigungshebelkette ausrichtbar, so kann eine gezielte Einflussnahme auf die Bewegung des Auslösemechanismusses genommen werden. Wird der Magnet beispielsweise in Richtung des Kupplungselements bewegt und weist das Kupplungselement zumindest bereichsweise einen mit dem Magneten zusammenwirkenden Werkstoff auf, so kann der Kupplungshebel ausgelenkt werden und die Betätigungshebelkette unterbrochen werden. Vorstellbar ist es auch, dass der Magnet in Bezug auf den Steuerhebel und/oder das Massenträgheitselement ausrichtbar ist. Dabei versteht es sich, dass der Steuerhebel, der Kupplungshebel und/oder das Massenträgheitselement zumindest bereichsweise den mit dem Magneten zusammenwirkenden Werkstoff aufweisen. Natürlich ist es erfindungsgemäß auch vorstellbar, die mit dem Magneten zusammenwirkenden Bestandteile des Kraftfahrzeugschlosses vollständig z.B. aus einem ferromagnetischen Metall auszuführen, wie beispielsweise einem Stahl, so dass ein Zusammenwirken mit dem Magneten ermöglichbar ist. Wird folglich der Magnet in den Bereich zum Beispiel des Steuerhebels bewegt, so verharrt der Steuerhebel in seiner Ausgangslage, wodurch der Kupplungshebel bei einer Betätigung des Betätigungshebels mittels einer Steuerkurve im Steuerhebel ausgelenkt wird und ein Auslösen des Gesperres verhindert.

In einer vorteilhaften weiteren Ausgestaltungsvariante ist der Magnet als Elektromagnet ausgebildet. Der Einsatz eines Elektromagneten, der mittels zum Beispiel einer Fahrzeugsteuerung steuerbar ist, kann in vorteilhafter Weise eine konstruktiv günstige Lösung zur Bereitstellung zum Beispiel der Funktion einer Verriegelung aber auch einer Crashsperre benutzt werden. Gleichzeitig kann mit dem Elektromagneten aber auch zum Beispiel eine Kindersicherung und/oder eine Diebstahlsicherung realisiert werden. Wird der Elektromagnet mit der Auslösehebelkette und beispielhaft mit dem Steuerhebel in Eingriff gebracht, wobei der Elektromagnetelektrisch bestromt wird, so wird die Auslösehebelkette unterbrochen, wodurch eine Betätigung des Innen- oder Außenbetätigungshebels ins Leere geht. Dabei wird der Kupplungshebel ausgelenkt und die Betätigung des Betätigungshebels bewirkt kein Entsperren des Gesperres.

Der Einsatz des Elektromagneten kann in vorteilhafter Weise auch als Crashsicherung dienen, da im Falle eines Unfalls nicht nur der im Kraftfahrzeug vorhandene Kennbus zur Steuerung des Elektromagneten genutzt werden kann, sondern auch die übergeordnete Busverbindung, die zum Beispiel zum Auslösen des Airbags zum Einsatz kommt. Somit kann mittels des Elektromagneten in wenigen Millisekunden das Schloss in einen verriegelten Zustand überführt werden, so dass im Falle eines Unfalls eine Bewegung des Betätigungshebels kein Entsperren, das heißt Öffnen des Schlosses, bewirkt. Darüber hinaus kann eine zeitliche Steuerung des Verriegelns erfolgen, so dass nach einem vorgebbaren Zeitraum der Elektromagnet deaktiviert wird, wodurch nach einem Unfall das Schloss wieder betätigbar ist. Natürlich ist es erfindungsgemäß auch vorstellbar, einen Elektromagneten beweglich im Kraftfahrzeug anzuordnen. Vorstellbar kann es auch sein,
dass beispielsweise ein Magnetgegenpol einsetzbar ist, der beispielsweise in den Steuerhebel oder den Kupplungshebel oder Massenträgheitselement einbindbar ist. Der Magnetgegenpol kann dann mit dem ortsfest im Kraftfahrzeugschloss angeordneten Elektromagneten in Eingriff gebracht werden, indem die Steuerung den Elektromagneten bestromt.

In einer weiteren Ausgestaltungsvariante ist der Steuerhebel schwenkbeweglich um eine Achse des Auslösehebels und/oder des Betätigungshebels im Kraftfahrzeugschloss aufgenommen. Durch die gleichzeitige Aufnahme des Steuerhebels auf der Achse des Betätigungshebels und/oder des Auslösehebels kann eine konstruktiv günstige Anordnung erzielt werden, so dass mit einer geringstmöglichen Anzahl an Bauteilen ein Schloss mit hoher Funktionalität bereitstellbar ist. Dabei ist es ebenfalls vorstellbar, dass der Kupplungshebel schwenkbeweglich im Betätigungshebel gelagert ist. Hierdurch ergibt sich wiederum eine konstruktiv günstige Möglichkeit, die Hebel des Auslösemechanismusses im Kraftfahrzeugschloss aufzunehmen. Insbesondere ist eine schwenkbewegliche Lagerung des Kupplungshebels im Betätigungshebel eine konstruktiv günstige Anordnung, um den Kupplungshebel im Steuerhebel zu führen, insbesondere dann, wenn der Steuerhebel auf der Achse des Betätigungshebels gelagert ist.

Weiterhin sind erfindungsgemäß der Steuerhebel, und/oder der Kupplungshebel, und/oder der Massenträgheitshebel zumindest bereichsweise aus einem magnetisierbaren Werkstoff gebildet.

Vorstellbar ist es auch, wie vorstehend beschrieben, dass der Magnet selbst in einem der Bauteile angeordnet ist, wobei der Magnet mit einem zum Beispiel magnetisierbaren Gegenpol, wie einem Elektromagneten, in Eingriff bringbar ist, um ein Auslösen des Gesperres zu verhindern. Es sind somit eine Vielzahl von alternativen Möglichkeiten gegeben, um die Auslösehebelkette zu unterbrechen, wobei der Einsatz eines Magneten und insbesondere eines Elektromagneten vielfältige Möglichkeiten zur Erzielung mehrerer Funktionen im Kraftfahrzeugschloss ermöglichen.

Nachfolgend wird die Erfindung unter Bezugnahme auf die anliegenden Zeichnungen anhand eines bevorzugten Ausführungsbeispiels näher erläutert. Es gilt jedoch der Grundsatz dass die Ausführungsbeispiele die Erfindung nicht beschränken, sondern lediglich vorteilhafte Ausgestaltungsformen darstellen.

Es zeigt:
Figur 1 eine Seitenansicht auf einen Teil eines Schlosses eines erfindungsgemäßen Kraftfahrzeugschlosses mit den zur Erläuterung der Erfindung wesentlichen Bestandteilen.
Die Ansicht zeigt das Kraftfahrzeugschloss in einer Ausgangsstellung, das heißt im unbetätigten Zustand,
Figur 2 eine Ansicht auf das Schloss bei einer normalen Betätigung des Betätigungshebels zum Auslösen des Gesperres, und
Figur 3 eine Ansicht gemäß den Figuren 1 und 2 auf den Auslösemechanismus, wobei der Kupplungshebel durch den Einsatz eines Magneten ausgelenkt wurde, wodurch bei einer Betätigung des Betätigungshebels der Kupplungshebel außer Eingriff mit dem Auslösehebel gelangt.

In der Figur 1 ist eine Vorderansicht auf ein Schloss 1 eines Kraftfahrzeugs wiedergegeben.

Das Schloss 1 ist lediglich als Strichlinie angedeutet. Das Schloss 1 umfasst einen Betätigungshebel 2, einen Kupplungshebel 3, einen Steuerhebel 4, einen Massenträgheitshebel 5, einen Auslösehebel 6 und ein Gesperre 7. Das lediglich gestrichelt angedeutete Gesperre kann beispielsweise aus einer Sperrklinke 7 bestehen, auf die der Auslösehebel 6 unmittelbar eingreift. Auf die weiteren Bestandteile des Schlosses 1 wird aufgrund einer Übersichtlichkeit verzichtet, so dass lediglich die zur Erläuterung der Funktion der Erfindung wesentlichen Bestandteile des Schlosses 1 wiedergegeben sind.

Das in der Figur 1 wiedergegebene Schloss 1 ist im unbetätigten Zustand dargestellt. Zur Betätigung des Betätigungshebels 2 und somit des Schlosses 1 wird der Betätigungshebel 2 zum Beispiel mittels eines nicht dargestellten Bowdenzugs in Richtung des Pfeils P1 im Uhrzeigersinn betätigt. Bei einem Betätigen des Betätigungshebels 2 würde der im Betätigungshebel 2 gelagerte Kupplungshebel über seine im Betätigungshebel 2 gelagerte Achse mit bewegt. Bei einer Betätigung des Betätigungshebels 2 in Richtung des Pfeils P1 nimmt der Betätigungshebel 2 den Steuerhebel 4 mit. Dabei wirkt ein Federelement 12 zwischen dem Betätigungshebel 2 und dem Steuerhebel 4. Das Federelement hält den Steuerhebel in seiner Ausgangslage, so dass zu einer Relativbewegung zwischen dem Betätigungshebel 2 und dem Steuerhebel 4 das Federelement mit einer Relativkraft zwischen dem Steuerhebel 4 und dem Betätigungshebel 2 wirkt. Um eine Relativbewegung zwischen dem Betätigungshebel 2 und dem Steuerhebel 4 herzustellen, ist somit die Federkraft des Federelements, das insbesondere eine Spiralfeder sein kann, zu überwinden. Wirkt der Kupplungshebel 3 mit dem Steuerhebel 4 zusammen, so wirkt der Steuerhebel 4 wiederum mit dem Massenträgheitshebel 5 zusammen. Der Massenträgheitshebel 5 ist um seine Achse 8 herum schwenkbar im Schloss 1 aufgenommen. Dabei weist der Massenträgheitshebel 5 bevorzugt eine in Bezug auf die Achse 8 bezogene ausgeglichene Massenverteilung auf. Mit anderen Worten ist der Massenträgheitshebel 5 um die Achse 8 herum massenausgeglichen. Eine ausgeglichene Massenbilanz in Bezug auf die Achse 8 bietet den Vorteil, dass keine Eigenschwingungen, die aufgrund von Erschütterungen im Kraftfahrzeug entstehen, unterbunden werden können.

Bei einer Betätigung des Betätigungshebels 2 wird folglich der Kupplungshebel 3 betätigt und in dem Fall, in dem der Betätigungshebel 2 mit einer normalen Geschwindigkeit betätigt wird, folgt der Steuerhebel 4 der Bewegung des Betätigungshebels 2.Dies hat zur Folge, dass der Kupplungshebel 3 seine Orientierung beibehält. Ein Ende des Kupplungshebels 3 kommt dann mit dem Auslösehebel 6 in Eingriff. Ein derartiger Eingriff des Kupplungshebels 3 mit dem Auslösehebel 6 ist in der Figur 2 als normale Betätigung des Schlosses 1 wiedergegeben. Bei einer Betätigung des Auslösehebels 6, wie sie in der Figur 2 dargestellt ist, vollführt der Auslösehebel 6 eine Bewegung in Richtung des Pfeils P2, wodurch der Auslösehebel 6 mit der Sperrklinke 7 in Eingriff gelangt. Die Sperrklinke 7 wird dann ebenfalls in Richtung des Pfeils P2 bewegt, so dass das Gesperre entsperrbar ist.

Insoweit gleicht der in den Figuren 1 und 2 dargestellte Aufbau des Schlosses 1 dem aus dem Stand der Technik, wie beispielsweise der DE 10 2015 118 860 A1 offenbarten Stand der Technik. Erfindungswesentlich ist nun, dass in verschiedenen Ausführungsformen der Erfindung der Kupplungshebel 3, der Steuerhebel 4 und/oder der Massenträgheitshebel 5 mittels eines Magneten 9, 10, 11 steuerbar ist. Die Magnete 9, 10, 11 sind in diesem Ausführungsbeispiel als Elektromagnete ausgeführt und mit einer Steuerung S des Kraftfahrzeugs verbunden. Dabei kann es sich um einen CAN-Bus oder ein sehr schnelles, übergeordnetes Bussystem zur Auslösung der Sicherheitsarchitektur des Kraftfahrzeugs handeln.

Mittels des dargestellten Ausführungsbeispiels kann in unterschiedlichen Ausgestaltungen einerseits eine Verriegelung des Kraftfahrzeugschlosses 1 erfolgen und darüber hinaus eine Crashsicherung bereitgestellt werden. Vorstellbar ist es aber auch, dass aus der Kombination eines Magneten 9, 10, 11 und der Steuerung S eine Diebstahlsicherung und/oder eine Kindersicherung darstellbar ist. Ist beispielsweise das Schloss 1 mit einem Magneten 10 am Steuerhebel 4 ausgestattet, so kann über die Steuerung S das Kraftfahrzeugschloss 1 und der Elektromagnet 11 bestromt werden, so dass der Steuerhebel 4 in der in der Figur 1 dargestellten Ausgangslage verharrt. Wird der Elektromagnet 10 bestromt und der Betätigungshebel 2 in Richtung des Pfeils P1 bewegt, wird der Kupplungshebel 3 durch die Kontur im Steuerhebel 4 bewegt und außer Eingriff mit dem Auslösehebel 6 gebracht. Dieses Außereingriffbringen des Kupplungshebels 3 mit dem Auslösehebel 6 ist in der Figur 3 wiedergegeben.

Ebenso ist es erfindungsgemäß vorstellbar, dass der Massenträgheitshebel 5 mittels des Elektromagneten 11 in seiner Ausgangslage A gehalten wird, wodurch wiederum der Steuerhebel 4 in seiner Ausgangslage A haltbar ist. Beide Mechanismen und Ansteuerungen der Elektromagnete 10, 11 haben zur Folge, dass der Kupplungshebel 3 durch eine Betätigung des Betätigungshebels 2 in Richtung des Pfeils P1 ein Aus-lenken des Kupplungshebels 3 bewirken.

Vorstellbar ist es erfindungsgemäß aber auch, dass der Elektromagnet 9 unmittelbar bestromt wird, so dass der Kupplungshebel selbst unmittelbar außer Eingriff mit dem Auslösehebel 6 gebracht wird. Natürlich können auch Kombinationen von Elektromagneten 9, 10, 11 im Schloss 1 angeordnet sein, um ein Höchstmaß an Sicherheit beim Verriegeln des Schlosses 1 zu erzielen. Vorstellbar ist es aber auch, dass auf einen Massenträgheitshebel 5 vollständig verzichtet wird, wodurch beispielsweise eine konstruktiv günstigere und in Bezug auf den Platzbedarf günstigere Lösung herstellbar ist. Vorstellbar ist es aber auch, dass lediglich ein Kupplungshebel 3 am Betätigungshebel 2 angeordnet ist, und dass auf den Massenträgheitshebel 5 und den Steuerhebel 4 verzichtet wird. Je nach Ausführungsform des Schlosses 1 und gegebenen Vorgaben zum Beispiel der Automobilhersteller kann in unterschiedlichen Ausführungsformen ein Steuern der Verriegelung im Kraftfahrzeugschloss realisierbar sein. In einer einfachsten Ausführungsform weist das Schloss lediglich ein Betätigungshebel 2 und einen zwischen dem Betätigungshebel 2 und dem Auslösehebel 6 angeordneten Kupplungshebel 3 auf, wobei der Kupplungshebel 3 mittels des Elektromagneten 9 steuerbar ist.

In der Figur 2 ist eine alternative Ausführungsform einer Ausbildung eines Magneten10, 10' wiedergegeben. Der Magnet 10, 10' kann beispielsweise als Dauermagnet 10, 10' ausgebildet sein, wobei der Dauermagnet 10, 10' von einer Ausgangslage A in eine Betätigungslage B verfahrbar ist. Der Magnet 10 liegt in der Ausgangslage H in einer Position 10' vor, und kann mittels eines Motors M in eine Betätigungslage B verfahren werden. Natürlich ist es auch vorstellbar, die weiteren Magnete 9, 10, 11 verfahrbar, verschwenkbar oder verschiebbar im Kraftfahrzeugschloss anzuordnen, um ein Verriegeln des Schlosses 1 zu erzielen. Unabhängig von dem Verschiebendes Magneten 10, 10' in der Figur 2 ist in der Figur 2 die Lage des Kupplungshebels 3 wiedergegeben, wenn der Kupplungshebel den Auslösehebel 6 betätigt. Bei der üblichen Betätigung des dargestellten Schlosses 1 wird das Massenträgheitselement 5 um die Achse 8 herum verschwenkt, so dass das Massenträgheitselement 5 ungehindert vom Elektromagneten 11 in die Betätigungslage B verschwenkbar ist. In jedem Fall lässt sich durch den erfindungsgemäßen Aufbau eines Kraftfahrzeugschlosses 1 eine Zentralverriegelung, eine Kindersicherung und/oder eine Diebstahlsicherung realisieren, die auf keine mechanischen Hilfsmittel wie beispielsweise einen Elektromotor, oder eine Getriebestufe angewiesen sind. Hierdurch reduziert sich die Anzahl der benötigten Bauteile zur Erzielung einer Vielzahl von Funktionen im Kraftfahrzeugschloss, was letztlich wiederum in einer Gewichtsersparnis resultiert. Darüber hinaus lassen sich mit den Magneten 9, 10, 11 sehr schnelle Verriegelungszeiten realisieren, da keine Massen bewegt werden müssen.

Auch ist es möglich, durch die magnetische Crashfunktion bzw. das sehr schnelle Ansteuern der Magnete 9, 10, 11 extrem schnelle Unfallsicherungsmaßnahmen einleiten. Auch kann beispielsweise auf den Einsatz eines Massenträgheitselements vollständig verzichtet werden, wenn beispielsweise ein Elektromagnet 10 am Steuerhebel 4 angreift und/oder ein Elektromagnet 9 mit dem Kupplungshebel 3 zusammenwirkt

### Bezugszeichenliste

- 1: Schloss
- 2: Betätigungshebel
- 3: Kupplungshebel
- 4: Steuerhebel
- 5: Massenträgheitshebel
- 6: Auslösehebel
- 7: Gesperre
- 8: Achse
- 9, 10, 10', 11: Magnet

- P1, P2: Pfeil
- S: Steuerung
- M: Motor
- A: Ausgangslage
- B: Betätigungslage

## Patentansprüche

1. Schloss (1) für ein Kraftfahrzeug, insbesondere ein Seitentürschloss, aufweisend ein Gesperre (7) und mindestens einer Sperrklinke, einen Auslösehebel (6), wobei mittels des Auslösehebels (6) das Gesperre (7) entsperrbar ist, einen Betätigungshebel (2) und einen zwischen dem Auslösehebel (6) und dem Betätigungshebel (2) angeordneten Kupplungshebel (3), wobei der Auslösehebel (6) mittels des Betätigungshebels (2) betätigbar ist, und wobei eine Auslenkung des Kupplungshebels (3) mittels eines Magneten (9, 10, 10', 11) steuerbar ist,
**dadurch gekennzeichnet, dass**
der Magnet (9, 10, 10', 11) in Bezug auf eine Auslösehebelkette für das Gesperre (7), einen Steuerhebel (4) und/oder ein Massenträgheitselement (5) ausrichtbar im Kraftfahrzeugschloss (1) aufgenommen ist, wobei
der Kupplungshebel (3), der Steuerhebel (4) und/oder das Massenträgheitselement (5) zumindest bereichsweise einen mit dem Magneten (7) zusammenwirkenden Werkstoff aufweisen.

2. Schloss (1) nach Anspruch 1, **dadurch gekennzeichnet, dass** der Kupplungshebel (3) mittels eines Steuerhebels (4), insbesondere mittels einer Steuerkurve des Steuerhebels (4), führbar ist

3. Schloss (1) nach Anspruch 2, **dadurch gekennzeichnet, dass** eine Bewegung des Steuerhebels (4) mittels des Magneten (9, 10, 10', 11) steuerbar, insbesondere unterbindbar, ist.

4. Schloss (1) nach einem der Ansprüche 1 bis 3, **dadurch gekennzeichnet, dass** der Steuerhebel (4) mit einem Massenträgheitshebel (5) in Wirkverbindung steht.

5. Schloss (1) nach einem der Ansprüche 1 bis 4, **dadurch gekennzeichnet, dass** der Steuerhebel (4) in einer Steuerkurve des Massenträgheitselements (5) geführt ist.

6. Schloss (1) nach einem der Ansprüche 1 bis 5 **dadurch gekennzeichnet, dass** der Magnet (9, 10, 10', 11) ein Elektromagnet ist

7. Schloss (1) nach einem der Ansprüche 1 bis 6, **dadurch gekennzeichnet, dass** der Steuerhebel (4) schwenkbeweglich um eine Achse des Auslösehebels (6) und/oder des Betätigungshebels (2) im Kraftfahrzeugschloss (1) aufgenommen ist

8. Schloss (1) nach einem der Ansprüche 1 bis 7, **dadurch gekennzeichnet, dass** der Kupplungshebel (3) schwenkbeweglich im Betätigungshebel (2) gelagert ist

## Claims

1. Latch (1) for a motor vehicle, in particular a side door latch, having a locking mechanism (7) and at least one pawl, a release lever (6), it being possible for the locking mechanism (7) to be unlocked by means of the release lever (6), an operating lever (2) and a coupling lever (3) arranged between the release lever (6) and the operating lever (2), it being possible for the release lever (6) to be operated by means of the operating lever (2), and it being possible for a deflection of the coupling lever (3) to be controlled by means of a magnet (9, 10, 10', 11),
**characterized in that**
the magnet (9, 10, 10', 11) is received in the motor vehicle latch (1) such that it can be aligned with respect to a release lever chain for the locking mechanism (7), a control lever (4) and/or a mass inertia element (5),
the coupling lever (3), the control lever (4) and/or the mass inertia element (5) having a material that cooperates with the magnet (7) at least in regions.

2. Latch (1) according to claim 1, **characterized in that** the coupling lever (3) can be guided by means of a control lever (4), in particular by means of a control contour of the control lever (4).

3. Latch (1) according to claim 2, **characterized in that** a movement of the control lever (4) can be controlled, in particular prevented, by means of the magnet (9, 10, 10', 11).

4. Latch (1) according to any of claims 1 to 3, **characterized in that** the control lever (4) is in functional connection with a mass inertia lever (5).

5. Latch (1) according to any of claims 1 to 4, **characterized in that** the control lever (4) is guided in a control contour of the mass inertia element (5).

6. Latch (1) according to any of claims 1 to 5, **characterized in that** the magnet (9, 10, 10', 11) is an electromagnet.

7. Latch (1) according to any of claims 1 to 6, **characterized in that** the control lever (4) is received in the motor vehicle latch (1) so as to be pivotable about a shaft of the release lever (6) and/or of the operating lever (2).

8. Latch (1) according to any of claims 1 to 7, **characterized in that** the coupling lever (3) is mounted so as to be pivotable in the operating lever (2).

## Revendications

1. Serrure (1) pour un véhicule automobile, en particulier une serrure de porte latérale, présentant un mécanisme de verrouillage (7) et au moins un cliquet d'arrêt, un levier de déclenchement (6), le mécanisme de verrouillage (7) pouvant être déverrouillé au moyen du levier de déclenchement (6), un levier d'actionnement (2) et un levier d'accouplement (3) agencé entre le levier de déclenchement (6) et le levier d'actionnement (2), le levier de déclenchement (6) pouvant être actionné au moyen du levier d'actionnement (2), et une déviation du levier d'accouplement (3) pouvant être commandée au moyen d'un aimant (9, 10, 10', 11),
**caractérisée en ce que**
l'aimant (9, 10, 10', 11) peut être reçu de manière orientable par rapport à une chaîne de levier de déclenchement pour le mécanisme de verrouillage (7), un levier de commande (4) et/ou un élément d'inertie de masse (5) dans la serrure de véhicule automobile (1),
le levier d'accouplement (3), le levier de commande (4) et/ou l'élément d'inertie de masse (5) présentant au moins par zone un matériau interagissant avec l'aimant (7).

2. Serrure (1) selon la revendication 1, **caractérisée en ce que** le levier d'accouplement (3) peut être guidé au moyen d'un levier de commande (4), en particulier au moyen d'une courbe de commande du levier de commande (4).

3. Serrure (1) selon la revendication 2, **caractérisée en ce qu'**un déplacement du levier de commande (4) peut être commandé, en particulier peut être empêché, au moyen de l'aimant (9, 10, 10', 11).

4. Serrure (1) selon l'une des revendications 1 à 3, **caractérisée en ce que** le levier de commande (4) est en liaison active avec un levier d'inertie de masse (5).

5. Serrure (1) selon l'une des revendications 1 à 4, **caractérisée en ce que** le levier de commande (4) est guidé dans une courbe de commande de l'élément d'inertie de masse (5).

6. Serrure (1) selon l'une des revendications 1 à 5, **caractérisée en ce que** l'aimant (9, 10, 10', 11) est un électro-aimant.

7. Serrure (1) selon l'une des revendications 1 à 6, **caractérisée en ce que** le levier de commande (4) est reçu de manière pivotante autour d'un axe du levier de déclenchement (6) et/ou du levier d'actionnement (2) dans la serrure de véhicule automobile (1).

8. Serrure (1) selon l'une des revendications 1 à 7, **caractérisée en ce que** le levier d'accouplement (3) est logé de manière pivotante dans le levier d'actionnement (2).
